# NEUE EUROPÄISCHE PATENTSCHRIFT

(11) **EP 0 653 600 B2**
(45) Veröffentlichungstag und Bekanntmachung des Hinweises auf die Entscheidung über den Einspruch: **02.01.2002**
(45) Hinweis auf die Patenterteilung: 08.05.1996
(21) Anmeldenummer: 94116112.7
(22) Anmeldetag: 12.10.1994
(51) Int. Cl.: F41G 7/22

(54) **Verfahren zur Bestimmung der Sichtliniendrehraten mit einem starren Suchkopf**
Method for determining the rotation speed of the aiming line with a strapped down seeker head
Procédé pour la détermination de la vitesse de rotation d'une ligne de visée à l'aide d'une autodirecteur fixé rigidement

(30) Priorität: 16.11.1993 DE 4339187
(43) Veröffentlichungstag der Anmeldung: 17.05.1995
(73) Patentinhaber: Mafo Systemtechnik Dr.-Ing. A. Zacharias GmbH & Co. KG, D-83317 Teisendorf (DE)
(72) Erfinder: Zacharias, Dr. Athanassios, D-83475 Bayerisch Gmain (DE)
(74) Vertreter: Haft, von Puttkamer, Berngruber, Czybulka

(56) Entgegenhaltungen:
- CH-A- 565 988
- DE-A- 3 233 612
- DE-A- 3 436 839
- GB-A- 2 208 017
- AGARD Conference Proceedings No.292, "Guidance and Control Aspects of Tactical Air-Launched Missiles"

## Beschreibung

Die Erfindung bezieht sich auf ein Verfahren zur Bestimmung der Sichtliniendrehraten Flugkörper/Ziel mit einem mit dem Flugkörper starr verbundenen Suchkopf.

Ein derartiges Verfahren ist bekannt (DE 34 42 598 A1). Dabei ist im Flugkörper ein inertial-stabilisierter Suchkopf kardanisch aufgehängt, der die Komponenten der Drehraten der Sichtlinie Flugkörper/Ziel mißt. Die Meßwerte werden als Eingangswerte benutzt, um den Flugkörper nach dem Lenkgesetz der Proportionalnavigation zu steuern.

Die kardanische Aufhängung von Suchköpfen erfordert eine aufwendige Präzisionsmechanik. Ein mit dem Flugkörper starr verbundener Suchkopf hätte demgegenüber wegen seiner Einfachheit erhebliche Vorteile. Er weist jedoch den Nachteil auf, daß der damit festgestellte Ablagewinkel zu einem Ausgangssignal führt, das nicht nur von der Drehrate der Sichtlinie Flugkörper/Ziel, sondern auch von der Drehrate des Flugkörpers abhängig ist.

Aus DE 42 38 521 C2 ist eine Einrichtung zur Erfassung von Zielen am Boden durch Sensoren verschiedener Spektralbereiche für tieffliegende Flugzeuge bekannt, wobei ein Sensor an einem vom Flugzeug geschleppten, auftriebserzeugenden Flugkörper montiert ist und die Sensorsignale von den Eigenbewegungen des Flugkörpers ohne Verwendung von Kreiseln durch ständige Vermessung seiner Lagewinkel zum Flugzeug entkoppelt werden.

Aus DE 40 34 419 A1 und DE 40 07 999 C2 sind Flugkörper mit einer kardanisch aufgehängten, inertial-stabilisierten Fernsehkamera bekannt, deren Signale zu einem Monitor geleitet werden, um von dort aus den Flugkörper zu lenken.

Feiner ist aus US-A-5 253 823 ein Lenkprozessor bekannt, bei dem ein Kalman-Filter in Kombination mit einem starren Suchkopf verwendet wird, wobei Koordinatentransformationen benutzt werden, um die Gültigkeit der zugrunde liegenden Approximation zu gewährleisten.

Aufgabe der Erfindung ist es, ein Verfahren bereitzustellen, mit dessen Hilfe zusammen mit einem mit dem Flugkörper starr verbundenen Suchkopf eine Proportionalnavigation auf einfache Weise durchgeführt werden kann.

Dies wird erfindungsgemäß mit dem im Anspruch 1 gekennzeichneten Verfahren erreicht. In den Unteransprüchen sind vorteilhafte Ausgestaltungen der Erfindung wiedergegeben.

Erfindungsgemäß werden also die Ausgangssignale des mit dem Flugkörper starr verbundenen Suchkopfes benutzt, um einen kardanisch aufgehängten und kreiselstabilisierten virtuellen Suchkopf der Sichtlinie nachzuführen.

Der virtuelle Suchkopf stellt bei dem erfindungsgemäßen Verfahren das mathematische Modell eines kardanisch gelagerten und kreiselstabilisierten Suchkopfes im Rechner dar. Die zeitgleich mit der Bewegung des Flugkörpers ablaufende Bewegungssimulation des virtuellen Suchkopfes ermöglicht die Bestimmung der Drehrate der Sichtlinie Flugkörper/Ziel.

Die Rahmenanordnung sowie die Kreiselstabilisierung des virtuellen Suchkopfes, also ob er z. B. durch eine rotierende Masse oder externe Wendekreisel stabilisiert ist, spielen für das erfindungsgemäße Verfahren keine wesentliche Rolle. Die Art der Rahmenausführung und der Kreiselstabilisierung schlagen sich in der Software des virtuellen Suchkopfes nieder.

Läßt man Einzelheiten wie notwendige Koordinatentransformationen und diverse Umrechnungen beiseite, so erfolgt die Bestimmung der Sichtliniendrehrate erfindungsgemäß wie folgt:

Azimut- und Elevationsablagewinkel des Ziels, gemessen im starren Suchkopf, werden in die Azimut- und Elevationsablagewinkel des virtuellen Suchkopfes umgerechnet.

Der virtuelle Suchkopf wird mit einem Zeitverhalten 1. Ordnung (oder höher) der Sichtlinie nachgeführt.

Aus den per Software berechneten Bewegungen des virtuellen Suchkopfes ergeben sich die Drehraten des virtuellen Suchkopfes im Inertialsystem bzw. bei erdfester Anwendung im geodätischen System, welche in den Lenkalgorithmus einfließen. Aus den Drehraten des virtuellen Suchkopfes ermitteln sich auch die jeweiligen Lagewinkel des virtuellen Suchkopfes, d.h. seine Winkellage im Inertialsystem. Diese werden zur Umrechnung der Lagewinkel vom starren zum virtuellen Suchkopf benötigt.

Der Flugkörper folgt den Lenkkommandos, ändert seine Lage und Position, und dadurch ändern sich die Ablagewinkel im starren Suchkopf. Diese werden wiederum in den virtuellen Suchkopf umgerechnet. Damit hat sich die Schleife geschlossen.

Nachstehend ist die Erfindung anhand der Zeichnung näher erläutert. Darin zeigen:
Fig. 1 eine schematische ebene Darstellung des Elevationsablagewinkels für den starren und den virtuellen Suchkopf;
Fig. 2 eine der Fig. 1 entsprechende dreidimensionale Darstellung, wobei der Flugkörper sowie der starre und der virtuelle Suchkopf nicht dargestellt sind;
Fig. 3 schematisch das Prinzip des erfindungsgemäßen Verfahrens: und
Fig. 4 schematisch das Blockschaltbild der Software zur Durchführung des Verfahrens.

Gemäß Fig. 1 weist ein Flugkörper 1 einen darin starr angeordneten Suchkopf 2 auf. Mit s₁ ist die FlugkörperLängsachse bezeichnet, die zugleich die Achse des starren Suchkopfes 2 ist, und mit SL die Sichtlinie Flugkörper 1 - Ziel Z.

Θₛ stellt den Elevationsablagewinkel des starren Suchkopfes 2, also den Winkel zwischen der Flugkörper-Längsachse s₁ bzw. der Achse des starren Suchkopfes 2 und der Sichtlinie SL dar.

Mit 2v ist der virtuelle Suchkopf bezeichnet, mit v₁ dessen Achse und mit Θᵥ der Ablagewinkel zwischen der Achse v₁ des virtuellen Suchkopfes 2v und der Sichtlinie SL.

Aus dem Ablagewinkel Θₛ ergeben sich für den Sichtlinien-Einheitsvektor [r₁] die Komponenten xₛ und zₛ im System des starren Suchkopfes, wie folgt:

Die Umrechnung der Komponenten des Einheitsvektors [r₁] im starren System, also xₛ und zₛ, in die Komponenten des virtuellen Systems xᵥ und zᵥ erfolgt nach folgender Gleichung: worin [T]_{VS} die Transformationsmatrix zur Umrechnung vom starren in das virtuelle System darstellt.

Der gesuchte virtuelle Ablagewinkel Θᵥ ist nach Fig. 1${\text{Θ}}_{\text{v}} \text{= arc tan} \frac{{\text{z}}_{\text{V}}}{{\text{x}}_{\text{V}}}$

Die Drehrate qᵥ des virtuellen Suchkopfes 2v ist unter der Annahme eines Folgeverhaltens 1. Ordnung${\text{q}}_{\text{v}} {\text{= K·Θ}}_{\text{v}}$

Das Folgeverhalten 1. Ordnung steht nur beispielhaft und kann auch durch ein Folgeverhalten höherer Ordnung ersetzt werden.

In Fig. 2 ist das dreidimensionale Koordinatensystem des starren und des virtuellen Suchkopfes mit den jeweiligen Ablagewinkeln Θₛ und Θᵥ (Elevation) und Ψₛ und Ψᵥ (Azimut) dargestellt.

Nach der funktionalen Prinzipskizze der Fig. 3 hat der starre Suchkopf 2 die tatsächlichen Azimut- und Elevationsablagewinkel Ψₛ und Θₛ als Eingangsgrößen. Die Ablagewinkel Ψₛ und Θₛ werden mit einem Meßwerk gemessen und die gemessenen Ablagewinkel Ψₛₘ und Θₛₘ im virtuellen Suchkopf 2v durch die Transformations-Software 3 in die Azimut- und Elevationsablagewinkel Ψᵥ und Θᵥ des virtuellen Suchkopfs 2v transformiert.

Die virtuellen Ablagewinkel Ψᵥ und Θᵥ werden dem dynamischen mathematischen Modell 4 des virtuellen Suchkopfes 2 zugeführt und daraus die Drehraten qᵥ, rᵥ des virtuellen Suchkopfes 2v berechnet, mit denen der virtuelle Suchkopf 2v der Sichtlinie SL nachgeführt wird.

Die Werte der Drehraten qᵥ und rᵥ fließen zugleich in den Lenkregler 5 ein, um die Kommandos für den Flugkörper 6 zu bilden, so daß der Flugkörpergeschwindigkeitsvektor proportional zur Sichtlinie SL gedreht wird. Die Schleife wird über die Rückführung 7 geschlossen.

Die Transformation vom starren Suchkopf 2 in den virtuellen Suchkopf 2v mit der Transformationsmatrix [T]_{VS} erfolgt nach folgender Gleichung:${\text{[T]}}_{\text{VS}} {\text{= [T]}}_{\text{VI}} {\text{x [T]}}_{\text{IS}}$

Darin stellen [T]_{VI} die Transformationsmatrix vom inertialen (geodätischen) System in das virtuelle System und [T]_{IS} die Transformationsmatrix vom flugkörperfesten oder starren System in das inertiale (geodätische) System dar, wobei gilt:${\text{[T]}}_{\text{IS}} {\text{= [T]}}_{\text{SI}}^{\text{T}}$ worin [T]$\frac{\text{T}}{\text{SI}}$ die transponierte Transformationsmatrix vom inertialen (geodätischen) System zum flugkörperfesten System ist.

Die Umrechnung mit der Transformations-Software 3 vom starren in das virtuelle System anhand der Gleichungen (5) und (6) erfolgt über die Schleifen 8 und 9. Dazu werden über die Schleife 8 durch die Software 10 die Drehraten pᵥ, qᵥ und rᵥ des virtuellen Suchkopfes 2v ermittelt, die zur Bildung der Transformationsmatrix [T]ᵥₗ herangezogen werden. Über die Schleife 9 werden die Drehgeschwindigen p, q und r des starren Suchkopfes 2 gemessen, die zur Bitdung der Transformationsmatrix [T]_{IS} herangezogen werden.

Die Drehraten p, q, r des starren Suchkopfes 2 können mit Wendekreiseln 11, beispielsweise aus drei einachsigen oder einem einachsigen und einem zweiachsigen Wendekreisel, erhalten werden.

In Fig. 4 ist die Software zur Realisierung des virtuellen Suchkopfes 2v näher erläutert.

Danach weist der starr mit dem Flugkörper 1 verbundene Suchkopf 2 die Ablagewinkel Ψₛ und Θₛ auf, während die Wendekreisel 11 die Drehraten pₘ, qₘ, rₘ messen.

Damit ergeben sich folgende Eingangsgrößen des virtuellen Suchkopfes 2v:
a) die Ablagewinkel Ψₛₘ und Θₛₘ, die der mit dem Flugkörper 1 starr verbundene Suchkopf 2 als Meßwerte ausgibt, und
b) die von den Wendekreiseln 11 gemessenen Werte pₘ, qₘ, rₘ für die Drehraten des Flugkörpers 1, bezogen auf die drei Achsen des körperfesten (starren) Koordinatensystems.

Aus den Drehraten pₘ, qₘ, rₘ wird die zeitliche Ableitung Q der Quarternion Q gebildet. Durch Integration erhält man die Quarternion Q und damit die Transformationsmatrix [T]_{SI} für die Transformation vom inertialen (geodätischen) in das flugkörperfeste (starre) System.

Mit Hilfe der Transformationsmatrix [T]_{VI} für die Transformation vom inertialen System in das virtuelle Suchkopfsystem und der Transformationsmatrix [T]_{IS} für die Transformation vom starren in das inertiale geodätische System erhält man nach der vorstehenden Gleichung (5) die Transformationsmatrix [T]_{VS} für die Transformation vom körperfesten (starren) Suchkopfsystem in das virtuelle Suchkopfsystem.

Aus den gemessenen Ablagewinkeln Ψₛₘ, Θₛₘ des starren Suchkopfes 2 werden die Komponenten des Einheitsvektors [r₁] in Zielrichtung Z im flugkörperfesten (starren) System gebildet, wie vorstehend im Zusammenhang in Fig. 1 anhand der Komponenten xₛ, zₛ erläutert. Diese Komponenten werden mit der Transformationsmatrix [T]_{VS} in das virtuelle Suchkopfsystem umgerechnet (vergleiche Gleichung (2)).

Mit den transformierten Komponenten (xᵥ, zᵥ) des Einheitsvektors [r₁] werden die Ablagewinkel Ψᵥ und Θᵥ im virtuellen Suchkopf 2v ermittelt.

Die gesuchten Drehraten des virtuellen Suchkopfes 2v sind unter der Annahme eines Folgeverhaltens 1. Ordnung den Ablagewinkeln proportional (Gleichungen 4 und 7).${\text{q}}_{\text{v}} {\text{= K · Θ}}_{\text{v}}$ und${\text{r}}_{\text{v}} {\text{= K · Ψ}}_{\text{v}}$

Die Drehraten qᵥ und rᵥ des virtuellen Suchkopfes 2v werden durch die Drehrate pᵥ vervollständigt, welche gesondert über eine Zwangskopplung (ZK) ermittelt wird, da sich der virtuelle Suchkopf 2v nicht frei um seine Längsachse drehen kann.

Aus pᵥ, qᵥ, rᵥ erhält man die zeitliche Ableitung Qᵥ und durch Integration die Quarternion Qᵥ, aus der die Transformationsmatrix [T]_{VI} gebildet wird und mit deren Hilfe zusammen mit der Transformationsmatrix [T]_{IS} die Transformationsmatrix [T]_{VS} gemäß der Gleichung (5) ermittelt wird.

Bei dem erfindungsgemäßen Verfahren werden also die mit dem starr verbundenen Suchkopf gemessenen Azimut- und Elevationsablagewinkel ψₛₘ und Θₛₘ in die Azimut- und Elevationsablagewinkel ψᵥ und Θᵥ eines kardanisch gelagerten und kreiselstabilisierten virtuellen Suchkopfes 2v transformiert, der durch Drehung pᵥ, qᵥ und rᵥ um seine Achsen v₁, v₂, v₃ der Sichtlinie SL nachgeführt wird.

Die Transformation der mit dem starr verbundenen Suchkopf 2 gemessenen Azimut- und Elevationsablagewinkel **ψ**ₛₘ und Θₛₘ in die Azimut- und Elevationsablagewinkel ψᵥ und Θᵥ des virtuellen Suchkopfes 2v erfolgt einerseits aufgrund der Drehraten pᵥ, qᵥ, rᵥ des virtuellen Suchkopfes 2v um seine Achsen v₁, v₂, v₃, die sich aus den kontinuierlich ermittelten Azimut- und Elevationsablagewinkeln ψᵥ, Θᵥ des virtuellen Suchkopfes und der Zwangskopplung ZK ergeben, und andererseits aufgrund der Drehraten pₘ, qₘ, rₘ des starr verbundenen Suchkopfes um die körperfesten Achsen s₁, s₂, s₃.

Unter der Zwangskopplung ZK ist dabei eine mathematische Bedingung zu verstehen, welche berücksichtigt, daß der virtuelle Suchkopf in der Längsachse nicht frei drehbar gegenüber dem Flugkörper ist. Vielmehr ergibt sich die Drehrate pᵥ um die Achse v₁ des virtuellen Koordinatensystems aus:
- den Drehraten qᵥ um die Achse v₂ und rᵥ um die Achse v₃ des virtuellen Koordinatensystems
- den Drehraten des Flugkörpers pₘ, qₘ, rₘ um die flugkörperfesten Achsen s₁, s₂ und s₃
sowie
- der Transformationsmatrix [T]_{VS},
wobei die Transformationsmatrix [T]_{VS} sich aus den Gleichungen (5) und (6) auf Seite 6 der Beschreibung ergibt.

## Patentansprüche

1. Verfahren zur Bestimmung der Sichtliniendrehraten Flugkörper/Ziel mit einem mit dem Flugkörper (1) starr verbundenen Suchkopf (2), wobei die mit dem starr verbundenen Suchkopf (2) im flugkörperfesten Koordinatensystem (s₁, s₂, s₃) gemessenen Azimut- und Elevationsablagewinkel (Ψₛₘ und θₛₘ) des Zieles in die Azimut- und Elevationsablagewinkel (Ψᵥ und θᵥ) des Zieles, bezogen auf ein Koordinatensystem, transformiert werden, **dadurch gekennzeichnet, daß** das Koordinatensystem das Koordinatensystem eines virtuellen kardanisch gelagerten und kreiselstabilisierten Suchkopfes (2v) ist, der durch das mathematische Modell eines kardanisch gelagerten und kreiselstabilisierten Suchkopfes in einem Rechner dargestellt und durch Drehung mit den Drehraten (pᵥ, qᵥ, rᵥ) um seine drei Achsen (v₁, v₂, v₃) der Sichtlinie (SL) Flugkörper/Ziel nachgeführt wird, indem eine zeitgleich mit der Bewegung des Flugkörpers (1) ablaufende Bewegungssimulation des virtuellen Suchkopfes (2v) erfolgt und die Art der Rahmenausführung und der Kreiselstabilisierung des zu simulierenden, kardanisch gelagerten, kreiselstabilisierten Suchkopfes in die Software eingehen.

2. Verfahren nach Anspruch 1, **dadurch gekennzeichnet, dass** die Transformation der mit dem starr verbundenen Suchkopf (2) gemessenen Azimut- und Elevationsablagewinkel (Ψₛₘ und θₛₘ) in die Azimut- und Elevationsablagewinkel (Ψᵥ und θᵥ) des virtuellen Suchkopfs (2v) einerseits über die Drehraten (pᵥ, qᵥ, rᵥ) des virtuellen Suchkopfs (2v) um seine drei Achsen (v₁, v₂, v₃) und andererseits über die Drehraten (pₘ, qₘ, rₘ) des starr verbundenen Suchkopfes (2) um die drei flugkörperfesten Achsen (s₁, s₂, s₃) erfolgt.

3. Verfahren nach Anspruch 1 oder 2, **dadurch gekennzeichnet, dass** der virtuelle Suchkopf (2v) der Sichtlinie (SL) Flugkörper/Ziel mit einem Zeitverhalten erster oder höherer Ordnung nachgeführt wird.

4. Verfahren nach einem der Ansprüche 1 bis 3, **dadurch gekennzeichnet, dass** bei der Transformation die Quaternionen-Methode angewandt wird.

5. Verfahren nach einem der Ansprüche 1 bis 3, **dadurch gekennzeichnet, dass** bei der Transformation die Eulerwinkel-Methode angewendet wird.

6. Verfahren nach einem der vorstehenden Ansprüche, **dadurch gekennzeichnet, dass** die Drehraten (qᵥ, rᵥ) des virtuellen Suchkopfes (2v) um dessen beide zu seiner Längsachse (v₁) senkrechten Achsen (v₂, v₃) zur Lenkung des Flugkörpers (1) nach der Proportionalnavigation verwendet werden.

7. Verfahren nach einem der vorstehenden Ansprüche, **dadurch gekennzeichnet, dass** eine beliebige Rahmenanordnung des virtuellen Suchkopfes (2v) angewendet wird.

## Claims

1. A method for determining the rates of turn of the missile/target line of sight with a seeker head (2) rigidly mounted on the missile (1), the azimuth and elevation deviation angles (Ψₛₘ and θₛₘ) of the target measured with the rigidly mounted seeker head (2) in the missile-fixed coordinate system (s₁, s₂, s₃) being transformed to the azimuth and elevation deviation angles (Ψᵥ and θᵥ)of the target based on a coordinate system, **characterized in that** the coordinate system is a coordinate system (v₁, v₂, v₃) of a virtual, gimbal mounted and gyrostabilized seeker head (2v) that is the mathematical model of a gimbal mounted and gyrostabilized seeker head in a computer and that tracks the missile/target line of sight (SL) by rotation with the rates of turn (pᵥ, qᵥ, rᵥ) about its three axes (v₁, v₂, v₃) by performing a virtual seeker head's follow-up simulation at the same time, the nature of the frame design and gyrostabilisation being reflected in the software of the gimbal mounted, gyrostabilized seeker head to be simulated.

2. The method of claim 1, **characterized in that** the transformation of the azimuth and elevation deviation angles ((Ψₛₘ and θₛₘ) measured with the rigidly mounted seeker head (2) to the azimuth and elevation deviation angles (Ψᵥ and θᵥ) of the virtual seeker head (2v) takes place about its three axes (v₁, v₂, v₃) and, on the other hand, via the rates of turn (pₘ, qₘ, rₘ) of the rigidly mounted seeker head (2) about the three missile-fixed axes (s₁, s₂, s₃).

3. The method of claim 1 or 2, **characterized in that** the virtual seeker head (2v) tracks the missile/target line of sight (SL) with a first- or higher-order time response.

4. The method of any of claims 1 to 3, **characterized in that** the quaternion method is used during transformation.

5. The method of any of claims 1 to 3, **characterized in that** the Euler's angle method is used during transformation.

6. The method of any of the above claims, **characterized in that** the rates of turn (qᵥ, rᵥ) of the virtual seeker head (2v) about its two axes (v₂, v₃) perpendicular to its longitudinal axis (v₁) are used to guide the missile (1) by proportional navigation.

7. The method of any of the above claims, **characterized in that** any desired frame assembly of the virtual seeker head (2v) is used.

## Revendications

1. Procédé pour déterminer la vitesse de rotation d'une ligne de visée missile/cible à l'aide d'un autodirecteur (2) relié rigidement au missile (1), les angles de dérive azimutale et d'élévation (Ψₛₘ et Θₛₘ)de la cible, mesurés avec l'autodirecteur (2) relié rigidement dans le système de coordonnées (s₁, s₂, s₃) solidaire du missile, sont transformés en angles de dérive azimutale et d'élévation (Ψᵥ et Θᵥ) de la cible, par rapport à un système de coordonnées, **caractérisé en ce que** le système de coordonnées est le système de coordonnées d'un autodirecteur virtuel (2v) à stabilisation gyroscopique et monté à la Cardan qui est représenté dans un ordinateur par le modèle mathématique d'un autodirecteur à stabilisation gyroscopique et monté à la Cardan et qui est mis à la poursuite de la ligne de visée (SL) missile/cible par rotation avec les vitesses de rotation (pᵥ, qᵥ, rᵥ) autour de ses trois axes (v₁, v₂, v₄), en effectuant une simulation de mouvement de l'autodirecteur virtuel (2v) qui se déroule en même temps que le mouvement du missile (1), et en incorporant au logiciel les modes de réalisation de cadre et de stabilisation gyroscopique de l'autodirecteur à stabilisation gyroscopique, monté à la Cardan et qui doit être stabilisé.

2. Procédé selon la revendication 1, **caractérisé en ce que** la transformation des angles de dérive azimutale et d'élévation (Ψₛₘ et Θₛₘ) mesurés avec l'autodirecteur (2) relié rigidement en angles de dérive azimutale et d'élévation (Ψᵥ et Θᵥ) de l'autodirecteur virtuel (2v) est effectuée d'une part autour de ses trois axes (v₁, v₂, v₃) par l'intermédiaire des vitesses de rotation (pᵥ, qᵥ, rᵥ) de l'autodirecteur virtuel (2v) et d'autre part, autour des trois axes solidaires du missile (s₁, s₂, s₃) par l'intermédiaire des vitesses de rotation (pₘ, qₘ, rₘ) de l'autodirecteur (2) relié rigidement.

3. Procédé selon l'une ou l'autre des revendications 1 et 2, **caractérisé en ce que** l'autodirecteur virtuel (2v) est mis à la poursuite de la ligne de visée (SL) missile/cible avec un comportement temporel de premier ordre ou d'ordre supérieur.

4. Procédé selon l'une quelconque des revendications 1 à 3, **caractérisé en ce qu'**on utilise pour la transformation la méthode des quaternions.

5. Procédé selon l'une quelconque des revendications 1 à 3, **caractérisé en ce qu'**on utilise pour la transformation la méthode des angles eulériens.

6. Procédé selon l'une quelconque des revendications précédentes, **caractérisé en ce que** les vitesses de rotation (qᵥ, rᵥ) de l'autodirecteur virtuel (2v) autour de ses deux axes (v₂, v₃) perpendiculaires à son axe longitudinal (v₁) sont utilisés pour diriger le missile (1) selon la navigation proportionnelle.

7. Procédé selon l'une quelconque des revendications précédentes, **caractérisé en ce que** l'on utilise un agencement de cadre quelconque de l'autodirecteur virtuel (2v).
